# EUROPÄISCHE PATENTSCHRIFT

(11) **EP 0 916 828 B1**
(45) Veröffentlichungstag und Bekanntmachung des Hinweises auf die Patenterteilung: **26.05.2004**
(21) Anmeldenummer: 98113661.7
(22) Anmeldetag: 22.07.1998
(51) Int. Cl.: F02D 41/20

(54) **Verfahren und Vorrichtung zur Ansteuerung eines elektromagnetischen Verbrauchers**
Method and apparatus for controlling an electromagnetic load
Méthode et dispositif pour commander une charge électromagnétique

(30) Priorität: 12.11.1997 DE 19750027
(43) Veröffentlichungstag der Anmeldung: 19.05.1999
(73) Patentinhaber: ROBERT BOSCH GMBH, 70442 Stuttgart (DE)
(72) Erfinder: Heinzelmann, Michael, 70734 Fellbach (DE); See, Ole, 70839 Gerlingen (DE); Beckmann, Joern, 71282 Hemmingen (DE); Krauss, Jost, 71254 Ditzingen (DE)

(56) Entgegenhaltungen:
- DE-A- 3 811 670
- DE-A- 4 420 282
- US-A- 4 922 878
- US-A- 5 632 250
- PATENT ABSTRACTS OF JAPAN vol. 007, no. 089 (M-207), 13. April 1983 (1983-04-13) & JP 58 013133 A (HITACHI SEISAKUSHO KK), 25. Januar 1983 (1983-01-25)

## Beschreibung

### Stand der Technik

Die Erfindung betrifft ein Verfahren und eine Vorrichtung zur Ansteuerung eines elektromagnetischen Verbrauchers gemäß den Oberbegriffen der unabhängigen Ansprüche.

Ein Verfahren und eine Vorrichtung zur Ansteuerung eines elektromagnetischen Verbrauchers sind aus der DE OS 44 20 282 bekannt. Dort wird eine Vorrichtung zur Ansteuerung eines Verbrauchers beschrieben, der ein bewegliches Element umfaßt. Bei dem Verbraucher handelt es sich um ein Magnetventil zur Steuerung der Kraftstoffzumessung in eine Brennkraftmaschine. Innerhalb eines Zeitfensters wird ein Schaltzeitpunkt erkannt, bei dem das bewegliche Element seine Lage ändert. Dies erfolgt durch die Auswertung des zeitlichen Verlaufs einer Größe, die dem Strom, der durch den Verbraucher fließt, entspricht. Während des Zeitfensters, in dem der Strom ausgewertet wird, wird die Spannung, die an dem Verbraucher anliegt, auf einen konstanten Wert geregelt oder gesteuert.

In der Kaltstartphase sind die Zuleitungen zum Verbraucher niederohmig, so daß die Ströme bei konstanter Spannung ein höheres Niveau erreichen, als im normalen Betrieb. Ist eine Stromüberwachung vorgesehen, die ab einem bestimmten Schwellwert des Stroms die Endstufe abschaltet, kann dies dazu führen, daß die Endstufe von der Stromüberwachung abgeschaltet wird.

Weiterhin ergeben sich deutliche Unterschiede des Widerstandes der einzelnen Stromzuleitungen zu den einzelnen Verbrauchern. Wird daher die Spannung in dem Zeitfenster so niedrig vorgegeben, daß dies auch unter den ungünstigsten Bedingungen zu keinem Abschalten der Endstufe führt, so kann dies wiederum zur Folge haben, daß während des Zeitfensters ein so geringer Strom durch den Verbraucher fließt, daß die Kräfte auf das bewegliche Element zu gering sind, um das Element in seiner Position zu halten. Bei einem Magnetventil kann dies zu einem kurzzeitigen Wiederöffnen oder Wiederschließen führen.

### Aufgabe der Erfindung

Der Erfindung liegt die Aufgabe zugrunde, bei einem Verfahren und einer Vorrichtung zur Ansteuerung eines elektromagnetischen Verbrauchers der eingangs genannten Art während der Schaltzeitpunkterfassung einen geeigneten Spannungswert vorzugeben, bei dem keine Sicherheitsabschaltung der Endstufe erfolgt und bei dem das Ventil sicher in seiner Position verbleibt.

### Vorteile der Erfindung

Durch die erfindungsgemäße Vorgehensweise werden Stromabschaltungen der Endstufe während der Schaltzeitpunkterfassung vermieden. Das bewegliche Element, d. h. die Magnetventilnadel wird mit einer maximal möglichen Kraft in seiner Position gehalten. Ein Wiederöffnen oder Wiederschließen des Magnetventils wird vermieden. Des weiteren werden Unterschiede des elektrischen Widerstandes in Zuleitungen zu dem Magnetventil kompensiert.

Vorteilhafte und zweckmäßige Ausgestaltungen und Weiterbildungen der Erfindung sind in den Unteransprüchen gekennzeichnet.

### Zeichnung

Die Erfindung wird nachstehend anhand der in der Zeichnung dargestellten Ausführungsformen erläutert. Es zeigen Figur 1 eine schematische Darstellung der Endstufe und Figur 2 ein Flußdiagramm zur Verdeutlichung der erfindungsgemäßen Vorgehensweise.

### Beschreibung der Ausführungsbeispiele

Nachfolgend wird die Erfindung am Beispiel eines Verbrauchers beschrieben. Der Verbraucher umfaßt ein bewegliches Element. Bei dem Verbraucher handelt es sich insbesondere um ein Magnetventil zur Steuerung der Kraftstoffzumessung in eine Brennkraftmaschine. Bei einem Magnetventil wird das bewegliche Element als Ventilnadel bezeichnet.

In Figur 1 ist die erfindungsgemäße Vorrichtung anhand eines Blockdiagrammes dargestellt. Ein Verbraucher 100 ist mit seinem ersten Anschluß mit einer Versorgungsspannung U_{bat} verbunden. Der zweite Anschluß des Verbrauchers 100 steht mit dem ersten Anschluß eines Schaltmittels 110 in Verbindung. Der zweite Anschluß des Schaltmittels 110 steht mit einem ersten Anschluß eines Strommeßmittels 120 in Verbindung. Der zweite Anschluß des Strommeßmittels 120 steht mit Masse in Kontakt.

In der dargestellten Ausführungsform ist der Verbraucher 100, das Schaltmittel 110 und das Strommeßmittel 120 in dieser Reihenfolge in Reihe geschaltet. Diese Reihenfolge ist nur beispielhaft gewählt. Die drei Elemente können auch in anderer Reihenfolge angeordnet werden. So kann das Schaltmittel 110 auch zwischen der Versorgungsspannung und dem Verbraucher angeordnet sein. Des weiteren kann das Strommeßmittel 120 zwischen dem Schaltmittel und dem Verbraucher bzw. zwischen dem Verbraucher und der Versorgungsspannung angeordnet sein.

Das Schaltmittel 110 ist vorzugsweise als Transistor, insbesondere als Feldeffekttransistor, realisiert. Das Strommeßmittel 120 ist vorzugsweise als ohmscher Widerstand ausgebildet. Bei dem Verbraucher 100 handelt es sich vorzugsweise um die Spule eines Magnetventils, das zur Zumessung von Kraftstoff eingesetzt wird.

Der Steueranschluß des Schaltmittels 110 ist mit einem Umschalter 130 verbunden. Der Umschalter schaltet wahlweise das Ausgangssignal eines Stromreglers 140 oder das Ausgangssignal eines Spannungsreglers 160 auf den Steueranschluß des Schaltmittels. Die Umschaltung erfolgt abhängig von einer Steuerung 135.

Dem Stromregler 140 wird als Sollwert ISN das Ausgangssignal einer Sollwertvorgabe 145 und als Istwert II das Ausgangssignal einer Stromermittlung 150 zugeleitet. Das Ausgangssignal der Stromermittlung 150 gelangt ferner zu einem zweiten Stromregler 170, der ferner den Istwert IS einer zweiten Sollwertvorgabe 175 verarbeitet.

Der zweite Stromregler 170 beaufschlagt den Spannungsregler 160 mit einem Sollwert US. Der Istwert UI des Spannungsreglers 160 wird von einer Spannungsermittlung 165 bereitgestellt.

Die Spannungsermittlung 165 ist mit dem ersten und zweiten Anschluß des Verbrauchers verbunden. Die Stromermittlung 150 ist mit dem ersten und zweiten Anschluß des Strommeßmittels 120 verbunden.

Diese Einrichtung arbeitet wie folgt. Im normalen Betrieb befindet sich der Umschalter 130 in der mit durchgezogener Linie eingezeichneten Stellung. Dies hat zur Folge, daß der erste Stromregler 140 aktiv ist und das Schaltmittel im Sinne einer Stromregelung ansteuert.

Der Strom I, der durch den Verbraucher 100 fließt, wird mittels des Strommeßmittels 120 und der Stromermittlung 150 erfaßt. Die vierte Sollwertvorgabe 145 gibt einen Sollwert ISN vor. Der Sollwert ISN und der Istwert II werden verglichen und abhängig von diesem Vergleich gibt der erste Stromregler 140 ein Ansteuersignal zur Beaufschlagung des Schaltmittels 110 vor.

Dies bedeutet der Strom II, der durch den Verbraucher fließt, wird auf einen vorgegebenen Sollwert ISN geregelt.

Wird der Verbraucher angesteuert, um beispielsweise die Ventilnadel eines Magnetventils in eine neue Lage zu bringen, so wird zu Beginn der Ansteuerung der Wert ISN auf einen hohen Wert, einen sogenannten Anzugswert gesetzt. Erreicht die Ventilnadel ihre neue Lage, so wird der Strom auf einen niederen Wert, auf einen sogenannten Haltestromwert gesetzt. Diese Vorgabe des Sollwertes ISN erfolgt in der ersten Sollwertvorgabe 145 abhängig von verschiedenen Signalen, insbesondere Betriebskenngrößen der Brennkraftmaschine, in der der Verbraucher eingesetzt wird, die nicht dargestellt sind.

Zur Ermittlung des Schaltzeitpunktes, bei dem die Ventilnadel eine bestimmte Lage erreicht, wird üblicherweise während eines Zeitfensters, in dem der Schaltzeitpunkt voraussichtlich liegt, von einer Stromregelung auf eine Spannungsregelung und/oder eine Spannungssteuerung übergegangen.

Das Zeitfenster wird durch zwei Zeitpunkte definiert. Dies sind der Beginn und das Ende des Zeitfensters. Der Beginn des Zeitfensters ist beispielsweise durch eine feste oder vorgebbare Zeitdauer ausgehend von dem Beginn der Ansteuerung definiert. Das Ende des Zeitfensters ist beispielsweise durch eine feste oder vorgebbare Zeitdauer ausgehend von dem Beginn des Zeitfensters definiert.

Ist das Zeitfenster, innerhalb dem der Schaltzeitpunkt voraussichtlich liegt, erreicht ist, so schaltet die Steuerung 135 den Umschalter 130 in die gestrichelte Position. Dies bedeutet in dem Zeitfenster ist der Spannungsregler 160 aktiv. Der Spannungsregler 160 vergleicht, die an dem Verbraucher anliegende Spannung UI, die von dem Spannungsermittlung 165 bereitgestellt wird, mit einem Sollwert US. Ausgehend von diesem Vergleich steuert der Regler 160 das Schaltmittel 110 entsprechend an.

Während des Zeitfensters erfolgt die Ermittlung des Schaltzeitpunkts durch Auswertung des zeitlichen Verlaufs einer Größe, die dem Strom, der durch den Verbraucher fließt, entspricht. Üblicherweise wird der Schaltzeitpunkt erkannt, wenn der Stromverlauf über der Zeit einen Knick aufweist.

In einer vereinfachten Ausführungsform kann auch vorgesehen sein, daß lediglich eine Steuerung erfolgt, bei der das Ansteuersignal für das Schaltmittel 110 im wesentlichen abhängig von dem Sollwert US vorgegeben wird.

Um die Magnetventilnadel während der Bestromung im Zeitfenster mit der maximal möglichen Kraft in ihrer Position zu halten, ohne daß eine Überstromabschaltung erfolgt, wird der Sollwert US für die Spannung von einem zweiten Stromregler 170 vorgegeben. Hierzu gibt eine zweite Sollwertvorgabe 175 einen Sollwert IS für den Strom während des Zeitfensters vor, der so gewählt ist, daß die Magnetventilnadel während der Bestromung mit der maximal möglichen Kraft in ihrer Position gehalten wird, ohne daß eine Überstromabschaltung erfolgt.

Dieser Sollwert wird mit dem während des Zeitfensters gemessenen Strom II verglichen und abhängig von diesem Stromvergleich wird ein Sollwert US für den Spannungsregler 160 vorgegeben. Die Messung des Istwerts II erfolgt vorzugsweise im Bereich des Schaltzeitpunkts. Die Messung des Istwerts erfolgt kurz vor, während oder kurz nach dem Schaltzeitpunkt. Besonders vorteilhaft ist es wenn ein gewichteter Strommittelwert für jedes Magnetventil als Istwert verwendet wird.

Dies bedeutet die Spannung, auf die während des Zeitfensters geregelt und oder gesteuert wird, wird für jedes Magnetventil adaptiv eingeregelt. Diese Regelung erfolgt dadurch, daß für jeden Verbraucher der Strom gemessen wird. Dieser Stromwert wird durch den Regler 170, der vorzugsweise ein integrales Verhalten hat, an einen applizierbaren Stromsollwert herangeführt.

Weiterhin wird der maximale Strom während des Zeitfensters beobachtet, der eine applizierbare Schwelle nicht überschreiten darf.

Besonders vorteilhaft ist es, wenn die Spannung, auf die während des Zeitfensters geregelt wird, sich aus einem Grundwert, der batteriespannungsabhängig vorgebbar ist, und einem Offsetwert zusammensetzt. Der Offsetwert wird dabei vom dem Regler 170 bestimmt. Damit werden Schwingungen im Regelkreis vermieden. So würde beispielsweise bei kurzfristig stark belasteter Batterie der I-Anteil des Reglers zu stark erhöht. Dies würde bei der darauffolgenden Entlastung der Batterie wiederum zu einer Stromabschaltung führen.

In Figur 2 ist eine besonders vorteilhafte Ausführungsform der Erfindung anhand eines Flußdiagramms dargestellt. Zu Beginn einer Einspritzung wird in Schritt 200 ein Zeitzähler t auf 0 gesetzt. Im Schritt 205 wird der Zeitzähler t um eins erhöht. Die sich anschließende Abfrage 210 überprüft, ob der Zeitzähler t größer als ein Schwellwert t1 ist. Ist dies nicht der Fall, so folgt erneut Schritt 205. Ist der Zeitzähler t größer als der Schwellwert t1, so folgt Schritt 220.

Der Schwellwert t1 entspricht dem unteren Wert des Zeitfensters, innerhalb dem die Einspritzung voraussichtlich auftritt. Dieser Zeitschwellwert t1 wird vorzugsweise abhängig von wenigstens dem Schaltzeitpunkt der vorhergehenden Einspritzung und weiteren Betriebskenngrößen vorgegeben.

Ist das Zeitfenster erreicht, so wird in Schritt 220 von der Steuerung 135 der Umschalter 130 so angesteuert, daß von einer Stromregelung auf eine Spannungsregelung übergegangen wird. Im sich anschließenden Schritt 225 wird der Istwert II für den Strom gemessen. Besonders vorteilhaft ist es wenn der aktuelle Stromwert beim Schaltzeitpunkt als Istwert II verwendet wird.

Die anschließende Abfrage 230 überprüft, ob der Istwert II gleich dem Sollwert IS, der von der zweiten Sollwertvorgabe 175 vorgegeben wird, ist. Ist dies der Fall, so endet das Programm in Schritt 280. Ist dies nicht der Fall, so überprüft die Abfrage 235, ob der Istwert größer als der Sollwert ist. Ist dies der Fall, so wird in Schritt 240 der Sollwert und die Spannung US um den Wert ΔU verkleinert. Anschließend erfolgt eine Abfrage 245, die überprüft, ob der Sollwert US kleiner als ein unterer Schwellwert UMI ist. Ist dies nicht der Fall, so endet das Programm in Schritt 280. Ist der Wert kleiner als der untere Schwellwert, so wird in Schritt 250 der Sollwert US auf den Wert UMI gesetzt.

Erkennt die Abfrage 235, daß der Istwert nicht größer als der Sollwert IS ist, so wird in Schritt 260 der Wert US für die Spannung um den Wert ΔU erhöht. Die sich anschließende Abfrage 265 überprüft, ob der Sollwert US für die Spannung größer als ein oberer Schwellwert UMA. Ist dies der Fall, so wird der Sollwert US für die Spannung auf den Wert UMA gesetzt. Ist der Schwellwert nicht größer als der obere Schwellwert UMA, endet das Programm ebenfalls in Schritt 280.

Durch die Abfragen 245, 260 und durch die Schritte 250 und 270 wird die Spannung auf untere und obere Maximalwerte begrenzt.

## Patentansprüche

1. Verfahren zur Ansteuerung eines elektromagnetischen Verbrauchers, der ein bewegliches Element umfaßt, wobei innerhalb eines Zeitfensters ein Schaltzeitpunkt ermittelt wird, bei dem das bewegliche Element eine bestimmte Lage erreicht, **dadurch gekennzeichnet, daß** innerhalb des Zeitfensters die am Verbraucher anliegende Spannung auf einen adaptierbaren Sollwert steuerbar und/oder regelbar ist.

2. Verfahren nach Anspruch 1, **dadurch gekennzeichnet, daß** der Sollwert für die Spannung ausgehend von einem Stromregler vorgebbar ist.

3. Verfahren nach Anspruch 1 und/oder 2, **dadurch gekennzeichnet, daß** der Stromregler einen Istwert des Strom während des Zeitfensters auf einen vorgebbaren Wert einstellt.

4. Verfahren nach einem der vorhergehenden Ansprüche, **dadurch gekennzeichnet, daß** der Istwert im Bereich des Schaltzeitpunkts erfaßt wird.

5. Verfahren nach einem der vorhergehenden Ansprüche, **dadurch gekennzeichnet, daß** der Sollwert für die Spannung auf Maximalwerte begrenzt wird.

6. Verfahren nach einem der vorhergehenden Ansprüche, **dadurch gekennzeichnet, daß** die Ermittlung des Schaltzeitpunkts durch Auswertung des zeitlichen Verlaufs einer Größe, die dem Strom, der durch den Verbraucher fließt, entspricht, erfolgt.

7. Vorrichtung zur Ansteuerung eines elektromagnetischen Verbrauchers, der ein bewegliches Element umfaßt, mit Mitteln, die innerhalb eines Zeitfensters ein Schaltzeitpunkt ermitteln, bei dem das bewegliche Element eine bestimmte Lage erreicht, **dadurch gekennzeichnet, daß** Regelmittel vorgesehen sind, die innerhalb des Zeitfensters die am Verbraucher anliegende Spannung auf einen adaptierbaren Sollwert steuern und/oder regeln.

## Claims

1. Method for driving an electromagnetic load which has a moving element, with a switching time at which the moving element reaches a specific position being determined within a time window, **characterized in that** the voltage which is applied to the load can be controlled and/or regulated at an adaptable set value within the time window.

2. Method according to Claim 1, **characterized in that** the set value for the voltage can be predetermined on the basis of a current regulator.

3. Method according to Claim 1 and/or 2, **characterized in that** the current regulator sets the actual value of the current, during the time window, to a value which can be predetermined.

4. Method according to one of the preceding claims, **characterized in that** the actual value in the region of the switching time is recorded.

5. Method according to one of the preceding claims, **characterized in that** the set value for the voltage is limited to maximum values.

6. Method according to one of the preceding claims, **characterized in that** the switching time is determined by evaluation of the time profile of a variable which corresponds to the current flowing through the load.

7. Apparatus for driving an electromagnetic load which has a moving element, having means which determine a switching time, at which the moving element reaches a specific position, within a time window, **characterized in that** regulating means are provided, which control and/or regulate the voltage which is applied to the load at an adaptable set value within the time window.

## Revendications

1. Procédé pour commander un consommateur d'énergie électromagnétique comprenant un élément mobile, selon laquelle, à l'intérieur d'une fenêtre de temps on détermine à quel instant de commutation l'élément mobile atteint une position définie,
**caractérisé en ce qu'**
à l'intérieur de la fenêtre de temps, la tension existant sur le consommateur d'énergie électromagnétique peut être commandée et/ou régulée pour atteindre une valeur de consigne adaptable.

2. Procédé selon la revendication 1,
**caractérisé en ce que**
la valeur de consigne de la tension peut être définie à partir d'un régulateur d'intensité.

3. Procédé selon la revendication 1 ou 2,
**caractérisé en ce que**
le régulateur d'intensité, pendant la fenêtre de temps, règle la valeur réelle de l'intensité sur une valeur qui peut être prédéfinie.

4. Procédé selon une des revendications précédentes,
**caractérisé en ce que**
la valeur réelle est saisie dans la plage de temps enfermant l'instant des commutation.

5. Procédé selon l'une des revendications précédentes,
**caractérisé en ce que**
la valeur de consigne de la tension est limitée à des valeurs maximales.

6. Procédé selon l'une des revendications précédentes,
**caractérisé en ce que**
la détermination de l'instant de commutation a lieu en évaluant l'évolution dans le temps d'une grandeur correspondant à l'intensité qui traverse la charge.

7. Dispositif de commande d'un consommateur d'énergie électromagnétique comprenant un élément mobile, en utilisant des moyens qui déterminent à l'intérieur d'une fenêtre de temps, à quel instant de commutation l'élément mobile atteint une certaine position,
**caractérisé en ce qu'**
il est prévu des moyens de régulation qui, à l'intérieur de la fenêtre de temps, commandent et/ou régulent la tension régnant sur l'utilisateur à une valeur de consigne adaptable.
